# EUROPÄISCHE PATENTSCHRIFT

(11) **EP 2 687 476 B1**
(45) Veröffentlichungstag und Bekanntmachung des Hinweises auf die Patenterteilung: **16.03.2016**
(21) Anmeldenummer: 13003392.1
(22) Anmeldetag: 04.07.2013
(51) Int. Cl.: B66C 15/06, B66C 19/00

(54) **Verfahren und Vorrichtung zur Überwachung von Kühlcontainern in Terminals und dergleichen**
Method and device for monitoring refrigerated containers in terminals and the like
Procédé et dispositif de surveillance de conteneurs de refroidissement dans des terminaux et analogues

(30) Priorität: 16.07.2012 DE 102012013929
(43) Veröffentlichungstag der Anmeldung: 22.01.2014
(73) Patentinhaber: Identec Solutions AG, 6890 Lustenau (AT)
(72) Erfinder: Bachmann, Dieter, A-6800 Feldkirch (AT); Robertson, Brian Neil, CH-8810 Horgen (CH)
(74) Vertreter: Riebling, Peter

(56) Entgegenhaltungen:
- EP-A1- 2 393 055
- WO-A1-01/33149
- WO-A1-93/20543
- JP-A- H1 091 827
- JP-A- 2010 108 714
- US-A1- 2011 181 391
- US-B1- 8 421 640

## Beschreibung

Die Erfindung betrifft ein Verfahren und eine Vorrichtung zur Überwachung von Kühlcontainern in Terminals oder in anderen Aufstellflächen für Container.

Die Erfindung beschäftigt sich mit dem Problem, dass Kühlcontainer, die bekannterweise an der Stirnseite mit einem vom Netzstrom angetriebenen Kühlaggregat ausgestattet sind, von einem Schiff mit einem Schiffskran oder mit einem Containerkran entladen werden, und auf einer Aufstellfläche in einem Terminal abgestellt werden. Dort muss ein Anschluss an das hafenseitige Stromnetz erfolgen.

Die JP H10-91827 A offenbart ein Verfahren zur Überwachung der Netzstromverbindung der Kühlaggregate von Kühlcontainern die hafen- oder schiffseitig auf Aufstellflächen von Terminals oder dergleichen aufgestellt sind und von einem Hebezeug, insbesondere einem Containerkran, bewegt werden. Hierbei ist an dem containerseitigen Kühlaggregat mindestens eine Überwachungseinheit (Sensor) angeordnet, die als Datenerfassung mindestens den Zustand der Netzverbindung zwischen dem containerseitigen Kühlaggregat und dem aufstellseitigen Stromnetz erfasst und an eine zentrale Überwachungseinrichtung meldet.

Sollen Kühlcontainer von einer hafenseitigen Terminal-Aufstellfläche zur Verladung auf ein Schiff, ein Schienenfahrzeug oder einen LKW aufgenommen werden, müssen sie vor deren Verladung von der hafenseitigen Netzstromversorgung getrennt werden.

Der Einfachheit halber wird lediglich dieser erste Anwendungsfall näher beschrieben, dass vor der Verladung vom Hafen auf das Schiff eine Trennung vom Netzstrom erfolgen soll. Die Erfindung betrifft jedoch auch den zweiten Anwendungsfall, nämlich die notwendige Trennung von Kühlcontainern vom schiffsseitigen Netzstrom, bevor sie an Land verbracht werden.

Allerdings entsteht - bezogen auf den hier beschriebenen ersten Anwendungsfall - ein Problem, wenn der noch an der Netzstromversorgung hängende Kühlcontainer von seinem hafenseitigen Aufstellplatz abgeholt werden muss, um z. B. auf einem Lkw, einem Schienenfahrzeug oder auf einem Schiff verladen zu werden.

In der Vergangenheit entstanden große Schäden und eine damit zusammen hängende Unfallgefahr, wenn das noch am Stromnetz hängende Kühlaggregat von dem hafenseitigen Kran oder sonstigem Hebegeschirr ergriffen und hochgehoben wurde, bevor die Netzstromversorgung getrennt wurde.

Durch das Aufladen oder Bewegen eines solchen Containers wurde die Netzstromversorgung gewaltsam abgetrennt. Dadurch entstand eine Gefährdung des Kranbedieners oder der sich auf der Containerseite aufhaltenden Bedienungsperson. Es bestand die Gefahr eines Stromschlages, weil die Spannungsversorgung zwischen dem hafenseitigen Stromnetz und der dem Kühlaggregat gewaltsam abgerissen wurde. Das nun freikommende Stromkabel konnte die metallischen Teile des Hebezeugs oder des Containers berühren und dadurch alle im Umkreis arbeitenden Personen in Lebensgefahr bringen.

Der Erfindung liegt deshalb die Aufgabe zugrunde, ein Verfahren und eine Vorrichtung zur Überwachung von Kühlcontainern der eingangs genannten Art so weiterzubilden, dass die Gefahr des Abreißens der Stromversorgung beim Bewegen des Containers vermieden wird.

Die analoge Aufgabe soll auch dann gelöst werden, wenn ein auf einem Schiff verladener Container dort aufgenommen wird und bewegt wird, bevor die schiffsseitige Stromversorgung getrennt wurde.

Zur Lösung der gestellten Aufgabe ist die Erfindung durch die technische Lehre der Ansprüche 1 und 9 gekennzeichnet. Kennzeichnend für die Erfindung ist, dass der Kühlcontainer vom schiffs- oder vom hafenseitigen Hebezeug nicht bewegt werden kann, solange er an der hafenseitigen oder schiffsseitigen Stromversorgung angelegt ist.

Die Verhinderung der Bewegung oder Umsetzung des vom Hebezeug zu bewegenden Containers kann durch nachfolgend beschriebene Maßnahmen erreicht werden, die einzeln oder in Kombination untereinander wirksam werden können:
1. Es kann das Hebegeschirr (Öffnungs- oder Schließantrieb) des Hebezeugs blockiert werden, solange der Kühlcontainer an der Netzstromversorgung hängt.
2. Es kann der Hubantrieb des Hebezeugs blockiert werden.
3. Es kann der Fahrantrieb des Hebezeugs blockiert werden, wenn sich das Hebezeug in der Nähe oder mit seinem Hebegeschirr über dem Container befindet.
4. Es kann der Verriegelungsantrieb des Hebegeschirrs blockiert werden.

Die Erfindung sieht deshalb vor, dass an dem containerseitigen Kühlaggregat mindestens eine Überwachungseinheit (Sensor) angeordnet ist, die als Datenerfassung mindestens den Zustand der Netzverbindung zwischen dem containerseitigen Kühlaggregat und dem aufstellseitigen Stromnetz erfasst und überwacht, und dass ferner über eine Kommunikationsverbindung mindestens der Status dieser Netzverbindung zwischen dem Kühlcontainer und dem aufstellseitigen Stromnetz an eine stationäre Zentrale und einem dortigen Überwachungssystem mitgeteilt wird, und dass die Zentrale über eine Kommunikationsverbindung die Statusmeldung dem Kontrollsystem für den Kran mitteilt, welches das Hebegeschirr des Krans kontrolliert.

Mit der gegebenen technischen Lehre ergibt sich der Vorteil, dass eine lückenlose Überwachung des an einem aufstellseitigen Stromnetz hängenden Kühlaggregates in Bezug zu einem hafen- oder schiffsseitig angeordneten Hebezeug gegeben ist. Mit dieser - möglichst lückenlosen - Überwachungskette wird der eingangs genannte Gefahrenzustand vermieden, dass nämlich ein noch am Stromnetz hängender Kühlcontainer von einem Containerkran oder einem sonstigen Hebezeug aufgenommen und transportiert wird.

Nach einem Merkmal der Erfindung ist vorgesehen, dass der Status der Netzverbindung an die hafenseitige Zentrale gemeldet wird, und die Zentrale über eine Kommunikationsverbindung mit dem Kontrollsystem für den Kran in Verbindung steht, und die Statusmeldung der Netzverbindung im Kontrollsystem für den Kran so weiterverarbeitet wird, dass einerseits eine Anzeige im Führerhaus des Containerkrans bezüglich eines "verbotenen" Containers zur Anzeige gebracht wird, um zum anderen entweder das Hebegeschirr oder die Verriegelungseinheit am Hebegeschirr blockiert wird.

Auf diese Weise wird die Sicherheit von am Netz hängenden Kühlcontainern auf Aufstellflächen - unabhängig davon, ob sie im Hafen in einem Terminal stehen oder auf einem Schiff gelagert sind - erheblich gesteigert.

Es ist demzufolge dem Kontrollsystem der Containerkrans und damit auch bei manuellem Zugriff der Bedienungsperson des Containerkrans nicht möglich, einen auf eine solche Art gesicherten Kühlcontainer aufzunehmen und zu transportieren, weil es sich um eine automatische Sicherung handelt, bei der ein manueller Bedienereingriff nicht vorgesehen ist.

Die Erfindung ist nicht darauf beschränkt, dass die Netzverbindung unmittelbar selbst direkt als digitale Meldung überwacht wird. Es können auch indirekte Meldungen bezüglich der Netzverbindung überwacht werden, z. B. kann die am Kühlaggregat anstehende Netzspannung überwacht werden. Kann keine Netzspannung festgestellt werden, kann daraus geschlossen werden, dass das Kühlaggregat nicht mehr an dem aufstellseitigen Stromnetz liegt.

In einer anderen Ausführung wird ein mechanischer Berührungskontakt im Bereich der mobilen Spannungsversorgung zwischen dem aufstellseitigen Stromnetz und dem Kühlaggregat vorgesehen. Der dort als Zwischenstecker ausgebildete Netzstecker ist mit Berührungskontakten versehen, und nur, wenn der Berührungskontakt des aufstellseitigen Steckers in das Kühlaggregat am Container eingesteckt wird, wird ein Kontakt ausgelöst und gibt die Status-Information einer bestehenden Netzverbindung an die Überwachungseinheit im Hebezeug weiter.

Erfindungsgemäß wird deshalb das Vorhandensein der Netzverbindung durch mechanische Kontakte oder durch elektrische Zustandsinformationen im Verbindungsbereich zwischen der aufstellseitigen Stromversorgung und dem Kühlaggregat erfasst.

In einer Weiterbildung der Erfindung kann es auch vorgesehen sein, dass eine mechanische Verbindung zwischen der Überwachungseinheit am Container und dem Kühlaggregat am Container überprüft wird. Es soll nämlich vermieden werden, dass die am Kühlaggregat angeordnete Überwachungseinheit mit dem Container selbst verschifft wird.

Hierbei ist es zweckmäßig, die für die Kommunikation genutzte elektrische Verbindung zwischen der containerseitigen Überwachungseinheit und dem containerseitigen Kühlaggregat zu nutzen oder einen zusätzlichen mechanischen Kontakt vorzusehen, um zu gewährleisten, dass bei Aufnehmen des Kühlcontainers auch die Überwachungseinheit vom Container bereits schon abgenommen ist, um ein unbeabsichtigtes Verschiffen der Überwachungseinheit zu vermeiden.

In einer bevorzugten Ausgestaltung der Erfindung ist vorgesehen, dass zwischen der containerseitigen Überwachungseinheit und der hafenseitigen Zentrale eine drahtlose Kommunikationsverbindung besteht, und die containerseitige Überwachungseinheit bevorzugt als RFID-Tag ausgebildet ist.

Hier ergeben sich besonders vorteilhafte Möglichkeiten, denn durch eine drahtlose Funkverbindung können große Strecken überbrückt werden, und es ist nur wenig Infrastruktur auf der Hafenseite erforderlich.

In einer Alternativen hierzu kann es jedoch auch vorgesehen sein, dass ein drahtgebundenes Kommunikationssystem über Signalkabel auf der Hafenseite oder auf der Schiffsseite verlegt ist, und die containerseitige Überwachungseinheit über drahtgebundene Signalleitungen mit der aufstellseitigen Zentrale verbunden ist.

Bei einer funkgestützten Kommunikationsverbindung zwischen der containerseitigen Überwachungseinheit und der hafenseitigen Zentrale ist es im Falle von Verwendung von RFID-Tags notwendig, dass deren Signale von einem üblichen RFID-Reader empfangen werden, der mit einem Überwachungssystem in Verbindung steht, welches Teil der hafenseitigen Zentrale sein kann.

Gleichzeitig ist vorgesehen, dass die hafenseitige Zentrale über eine Kommunikationsverbindung mit dem Kontrollsystem für den Kran verbunden ist. Auch hier kann eine drahtlose Kommunikationsverbindung oder eine drahtgebundene Kommunikationsverbindung (z. B. über Glasfaser) vorgesehen werden.

Der einfacheren Beschreibung wegen wird von einer funkgestützten Kommunikation zwischen der hafenseitigen Zentrale und dem im Hafenterminal fahrenden Containerkran ausgegangen.

Wichtig ist, dass der Containerkran oder das sonstige Hebezeug bestimmte Statusinformationen von der Zentrale empfängt, insbesondere einen Werkauftrag, einen bestimmten Container oder eine Anzahl von Containern aufzunehmen oder umzusetzen.

Hierbei kann vorgesehen werden, dass der Kran noch eine weitere Liste mit sogenannten sicheren Containern erhält, was bedeutet, dass diese Container vom Kran bewegt werden dürfen und nicht zu denen "verbotenen" Containern gehören. Es handelt sich also um einen redundanten Werkauftrag, wobei das Steuerungssystem im Containerkran überprüfen kann, dass der an ihn erteilte Werkauftrag mit der Liste der sicheren Container übereinstimmt.

Ebenso ist es in manchen Fällen möglich, dass der Werkauftrag einen Auftrag beinhaltet, mehrere in einem Stapel gelagerte Container umzusetzen, was bedeutet, dass für einen bestimmten Container kein Bewegungsauftrag besteht, dennoch aber sichergestellt werden muss, dass dieser Container nicht bewegt werden kann, weil er noch an der hafenseitigen Stromversorgung hängt. Die Bewegung soll also erst dann erfolgen, wenn er von der hafenseitigen Stromversorgung getrennt wurde.

Das kranseitige Kontrollsystem soll demnach eine Reihe von Informationen erhalten, unter anderem auch den Arbeitsauftrag, und es werden zumindest die aktuelle Kranposition, die aktuelle Position des Hebegeschirrs und der aktuelle Status der Verriegelungseinheit am Hebegeschirr an das hafenseitige Kontrollsystem gemeldet.

Umgekehrt meldet das hafenseitige Kontrollsystem den Werkauftrag an den Kran - siehe vorher -, und der Kran fährt zu der ihm angegebenen Arbeitsposition und senkt das Hebegeschirr auf den aufzunehmenden Kühlcontainer ab.

In diesem Zeitraum - während des Fahrbetriebes des Krans und spätestens während des Absenkens des Hebegeschirrs - wird der Status des Kühlcontainers übertragen, der unter anderem beinhaltet, ob der Kühlcontainer noch an einer hafenseitigen Netzverbindung hängt oder nicht. Gleichzeitig wird dieser Status mit dem Status der Verriegelungseinheit am Hebegeschirr verglichen.

Wenn sich nun herausstellt, dass der hafenseitige Kühlcontainer noch an der Netzverbindung hängt, kann das Hebegeschirr nicht von der Offenstellung in die Verriegelungsstellung zur Herbeiführung eines Eingriffs am Kühlcontainer gebracht werden. Es bleibt also bei der Offenstellung, die damit automatisch verriegelt wird. Damit kann der Werkauftrag des Krans nicht an diesem Kühlcontainer ausgeführt werden.

Alternativ kann der Containerkran diesen Zustand über sein Kontrollsystem an die Zentrale melden, und die Zentrale kann Gegenmaßnahmen treffen, z. B. eine Bedienungsperson benachrichtigen, welche die aufstellseitige Stromversorgung vom Kühlcontainer trennt oder dergleichen mehr.

Wird jedoch während des Fahrbetriebes des Kranes und spätestens beim Absenken des Hebegeschirres festgestellt, dass der Kühlcontainer von der hafenseitigen Stromversorgung getrennt ist, wird das Hebegeschirr freigegeben und deren Verriegelungseinheit wird zugelassen. Der Kran kann den Kühlcontainer in einer bestimmungsgemäßen Weise aufnehmen, abtransportieren oder gemäß dem Werkauftrag bewegen.

Im Folgenden wird die Erfindung anhand von einer, lediglich einen Ausführungsweg darstellenden Zeichnung näher erläutert. Hierbei gehen aus der Zeichnung und ihrer Beschreibung weitere erfindungswesentliche Merkmale und Vorteile der Erfindung hervor.

Es zeigen:
Figur 1: schematisiert eine Darstellung von auf einer Aufstellfläche aufgestellten Kühlcontainern mit einer Netzstromversorgung
Figur 2: schematisiert ein Blockschaltbild der Datenverbindung zwischen der containerseitigen Überwachungseinheit und der hafenseitigen Zentrale
Figur 3: Darstellung der Datenblöcke, die möglicherweise von der kühlaggregatseitigen Überwachungseinheit erfasst werden
Figur 4: mögliche Daten im Bereich der Kommunikationsverbindung zwischen der containerseitigen Überwachungseinheit und der hafenseitigen Zentrale
Figur 5: perspektivische Darstellung eines hafenseitigen Containerkrans
Figur 6: beispielhafte Darstellung der Datenblöcke im Kontrollsystem für den Kran
Figur 7: ein Ablaufdiagramm des kranseitigen Kontrollsystems
Figur 8: schematisiertes Blockschaltbild der Verbindung zwischen dem containerseitigen Überwachungssystem und der hafenseitigen Zentrale

In Figur 1 ist beispielhaft dargestellt, dass zwei Kühlcontainer 1, 2 auf einer hafenseitigen Aufstellfläche aufgestellt sind, und jeder Kühlcontainer 1, 2 mit jeweils einem Kühlaggregat 3, 4 verbunden ist, welches über Netzstrom betrieben ist.

Am Kühlaggregat 3, 4 ist jeweils eine Überwachungseinheit 5, 6 angeordnet, die im bevorzugten Ausführungsbeispiel jeweils aus einem RFID-Tag besteht.

Wichtig ist, dass jedes Kühlaggregat 3, 4 über eine Spannungsversorgung 7, 8 mit dem hafenseitigen Stromnetz 9 verbunden ist. Dieses ist beispielsweise auf einer Arbeitsbühne 10 verlegt, die von Bedienungspersonen betreten werden kann, welche auch die mobilen Spannungsversorgungen 7, 8 zum hafenseitigen Stromnetz 9 herstellen.

Gemäß Figur 2 ist jede Überwachungseinheit 5, 6 über eine Funkverbindung 12 mit einem hafenseitigen Reader 11 verbunden, das heißt, alle RFID-Tags senden über die Funkverbindung 12 an einen Reader 11, welcher alle empfangenen Signale auswertet und an ein Überwachungssystem 13 weiterleitet, welches Teil der hafenseitigen Zentrale 21 ist.

Über eine an sich bekannte Datenverbindung 23 werden diese Signale der Zentrale 21 weitergeleitet.

In der Zentrale 21 erfolgt die Erfassung der in Figur 3 nur beispielhaft dargestellten Datenblöcke.

Im Datenblock 24 wird beispielsweise die aktuelle Temperatur im Innenraum des Kühlcontainers 1 als Inhalt der Funkverbindung 12 übermittelt. Ferner wird im Datenblock 25 das Status-Flag übermittelt, welches angibt, ob weitere Informationen vorliegen. Diese weiteren Informationen werden im Datenblock 26 erfasst und betreffen z. B. eine Information, dass die Überwachungseinheit 5, 6 (das heißt also der RFID-Tag) noch mit dem Kühlaggregat 3, 4 verbunden ist. Dies erfolgt im Datenblock 27 und - erfindungsgemäß - erfolgt im Datenblock 28 die Statusmitteilung, dass das Kühlaggregat 3, 4 über die mobile Spannungsversorgung 7, 8 noch mit dem Stromnetz 9 verbunden ist.

Alle diese Datenblöcke oder auch mehr als diese Datenblöcke oder weniger, zumindest aber der Datenblock bezüglich der Netzverbindung 28, werden über die Funkverbindung 12 dem Reader 11 und damit der Zentrale 21 mitgeteilt.

Die Zentrale 21 kommuniziert auch mit den Überwachungseinheiten 5, 6 in der Weise, in dem z. B. gemäß Figur 4 die Zentrale die Alarmschwelle 29 in der Überwachungseinheit 5, 6 verändern kann, oder es kann gemäß Ziff. 30 der Alarm gelöscht werden, oder mit dem Datenblock 31 können weitere Steuerungsmeldungen erzeugt oder erfasst werden.

Die Figur 5 zeigt perspektivisch einen Containerkran 14 in grob schematisierter Weise. Der Containerkran muss nicht unbedingt als Portal-Fahrzeug ausgebildet sein. Es kann sich auch um einen üblichen Hafenkran oder einen Schiffskran handeln.

Es kann auch ein Hubstapler sein oder andere Hebezeuge, wie sie üblicherweise auf der Schiffsseite oder der Hafenseite verwendet werden. Der Containerkran 14 kann mit einer Fahrerkabine 15 versehen sein, und das kranseitige Steuerungssystem steht mit einer Antenneneinheit 18 über eine drahtgebundene oder drahtlose Funkverbindung 19 mit der Zentrale 21 in Verbindung.

In einer anderen Ausgestaltung kann es vorgesehen sein, dass die Fahrerkabine 15 und eine darin sitzende Bedienungsperson entfällt, weil es sich um ein selbsttätig arbeitendes Hebezeug handelt. Das hier gezeigte Ausführungsbeispiel ist also nicht beschränkend für die Erfindung zu verstehen.

Der Containerkran 14 weist ein oder mehrere Hebegeschirre 16 auf, an deren freien Enden eine Verriegelungseinheit 17 angeordnet ist, die elektromechanisch zu öffnen oder zu schließen ist.

Erfindungsgemäß wird der Zustand der Verriegelungseinheit 17 vom Kontrollsystem des Krans 20 gesteuert.

In Figur 6 sind die Datenblöcke dargestellt, wie sie dem Containerkran 14 von der Zentrale übermittelt werden. Von einem Arbeitsauftrag ausgehend wird die aktuelle Kranposition im Kontrollsystem für den Kran 20 erfasst, ebenso wie die aktuelle Position des Hebegeschirrs und der aktuelle Status der Verriegelungseinheit. Die genannten Daten werden über eine Datenverbindung 22, die bevorzugt als drahtgebundene Datenverbindung ausgebildet ist, dem kranseitigen Kontrollsystem 20 zugeführt, und über die Funkverbindung 19 der Zentrale 21 mitgeteilt.

Das in Figur 7 gezeigte Ablaufdiagramm läuft im kranseitigen Kontrollsystem 20 ab.

Ausgehend von einem Werkauftrag, der von der Zentrale 21 an den Kran geschickt wird, kann in einer Weiterbildung der Erfindung auch das kranseitige Kontrollsystem 20 eine Liste der sicheren Container von der Zentrale 21 übermittelt bekommen.

Als Nächstes wird in Ausführung des Werkauftrages der Kran in Bewegung gesetzt und zu dem aufzunehmenden oder umzusetzenden Kühlcontainern 1, 2 bewegt. Hat der Containerkran 14 den aufzunehmenden Kühlcontainer (z. B. den Kühlcontainer 1) erreicht, wird das Hebegeschirr 16 auf den Kühlcontainer 1 abgesenkt. Spätestens in diesem Augenblick wird der Status der Netzverbindung 28 abgefragt, und wenn festgestellt wird, dass eine Netzverbindung zwischen dem Kühlaggregat des Kühlcontainers 1 und dem hafenseitigen Stromnetz 9 besteht, erfolgt eine Anzeige im Führerhaus und/oder eine Anzeige in der Zentrale, und die Verriegelungseinheit 17 bleibt in der Offenstellung blockiert. Sie kann nicht in Verriegelungseingriff mit dem Container gebracht werden. Es wird dann entweder der nächste Werkauftrag ausgeführt oder es wird eine Rückmeldung an die Zentrale 21 gegeben, die weitere Maßnahmen veranlassen kann.

Wird hingegen durch Analyse des Datenblocks 28 festgestellt, dass eine Netzverbindung am Container nicht mehr besteht, wird die Verriegelungseinheit 17 freigegeben, und sie kann in Eingriff mit dem Kühlcontainer 1 gebracht werden. Damit wird der Werkauftrag ausgeführt, wie es in Figur 7 auf der linken Seite, unten, dargestellt ist.

In einer weiteren Ausgestaltung der Erfindung kann die Analyse auf den Verbindungsstatus der Überwachungseinheit 5,6 erweitert werden und bei aufrechter Datenverbindung die Containerbewegung unterbunden werden. Dadurch kann verhindert werden, dass eine Überwachungseinheit am Container vergessen und abtransportiert wird.

In Figur 8 ist schematisiert das übergreifende Datennetz dargestellt. Es ist gezeigt, dass ausgehend vom containerseitigen Überwachungssystem 13, welches im Wesentlichen aus der Überwachungseinheit 5, 6 besteht, der einzelne Kühlcontainer 1, 2 überwacht wird. Über die Kommunikationsverbindung, die bevorzugt als Funkverbindung 19 ausgebildet ist, werden die Statusmeldungen an den Containerkran 14 und an dessen Kontrollsystem 20 weitergeleitet.

**Zeichnungslegende**

| | | | |
|---|---|---|---|
| 1 | Kühlcontainer | 6 | Überwachungseinheit (RFID-Tag) |
| 2 | Kühlcontainer | | |
| 3 | Kühlaggregat | 7 | Spannungsversorgung |
| 4 | Kühlaggregat | 8 | Spannungsversorgung |
| 5 | Überwachungseinheit (RFID-Tag) | 9 | Stromnetz |
| | | 10 | Arbeitsbühne |
| 11 | Reader | 22 | Datenverbindung (drahtgebunden) |
| 12 | Funkverbindung | | |
| 13 | Überwachungssystem | 23 | Datenverbindung (drahtlos) |
| 14 | Containerkran | 24 | Datenblock |
| 15 | Fahrerkabine | 25 | Datenblock |
| 16 | Hebegeschirr | 26 | Datenblock |
| 17 | Verriegelungseinheit | 27 | Datenblock |
| 18 | Antenneneinheit | 28 | Datenblock |
| 19 | Funkverbindung | 29 | Alarmschwelle |
| 20 | Kontrollsystem für Kran | 30 | Alarm löschen |
| 21 | Zentrale | 31 | Datenblock |

## Patentansprüche

1. Verfahren zur Überwachung der Netzstromverbindung der Kühlaggregate (3, 4) von Kühlcontainern (1, 2) die hafen- oder schiffseitig'auf Aufstellflächen von Terminals oder dergleichen aufgestellt sind und von einem Hebezeug, insbesondere einem Containerkran (14), bewegt werden, **dadurch gekennzeichnet, dass** bei der beabsichtigten Bewegung des Kühlcontainers (1, 2) mindestens das Hebegeschirr (16) des Hebezeugs oder eine Verriegelungseinheit (17) am Hebegeschirr (16) blockiert ist, solange die aufstellseitige Netzstromversorgung noch mit dem Kühlaggregat (3, 4) verbunden ist.

2. Verfahren nach Anspruch 1, **dadurch gekennzeichnet, dass** in einem ersten Verfahrensschritt der Status der Netzverbindung (7-9) an die hafenseitige Zentrale (21) gemeldet wird, und die Zentrale (21) über eine Kommunikationsverbindung (19) mit dem Kontrollsystem (20) für den Kran in Verbindung steht, und dass in einem zweiten Verfahrensschritt die Statusmeldung der Netzverbindung im Kontrollsystem (20) für den Kran so weiterverarbeitet wird, dass das Hebegeschirr (16) oder die Verriegelungseinheit (17) am Hebegeschirr (16) blockiert wird.

3. Verfahren nach Anspruch 1 oder 2, **dadurch gekennzeichnet, dass** das Vorhandensein der am Kühlaggregat (3, 4) anliegenden Netzspannung überwacht wird.

4. Verfahren nach einem der Ansprüche 1 bis 3, **dadurch gekennzeichnet, dass** ein Berührungskontakt zwischen dem Kühlaggregat (3, 4) und der aufstellseitigen Netzstromversorgung überwacht wird.

5. Verfahren nach einem der Ansprüche 1 bis 4, **dadurch gekennzeichnet, dass** die Netzspannungsversorgung betreffende Parameter aus dem Kontrollsystem des Kühlaggregats (3, 4) überwacht werden.

6. Erfahren nach einem der Ansprüche 1 bis 5, **dadurch gekennzeichnet, dass** elektrische Zustandsinformationen im Verbindungsbereich (7-9) zwischen der aufstellseitigen Stromversorgung und dem Kühlaggregat (3-4) erfasst und überwacht werden.

7. Verfahren nach einem der Ansprüche 1 bis 6, **dadurch gekennzeichnet, dass** eine mechanische Verbindung zwischen der Überwachungseinheit (5, 6) am Container und dem Kühlaggregat (3, 4) am Container überwacht wird.

8. Verfahren nach einem der Ansprüche 1 bis 7, **dadurch gekennzeichnet, dass** das hafenseitige Kontrollsystem (21) einen Werkauftrag an den Kran sendet und während des Fahrbetriebes des Kranes und/oder spätestens beim Absenken des Hebegeschirres (16) feststellt, ob der Kühlcontainer von der hafenseitigen Stromversorgung getrennt ist, und dass dann das Hebegeschirr (16) freigegeben oder dessen Verriegelungseinheit (17) entblockiert wird.

9. Vorrichtung zur Überwachung der Netzstromverbindung der Kühlaggregate (3, 4) von Kühlcontainern (1, 2) die hafen- oder schiffseitig auf Aufstellflächen von Terminals oder dergleichen aufgestellt sind und von einem Hebezeug, insbesondere einem Containerkran (14), bewegt werden, wobei an dem containerseitigen Kühlaggregat (3, 4) mindestens eine Überwachungseinheit (5, 6) (Sensor) angeordnet ist, die als Datenerfassung mindestens den Zustand der Netzverbindung zwischen dem containerseitigen Kühlaggregat (3, 4) und dem aufstellseitigen Stromnetz (9) erfasst und überwacht, **gekennzeichnet durch** Mittel (13, 20, 21), die mit der Überwachungseinheit (5, 6) verbunden sind und in Abhängigkeit des Status der Überwachungseinheit (5, 6) bei einer beabsichtigten Bewegung des Kühlcontainers (1, 2) das Hebegeschirr (16) des Hebezeugs oder eine Verriegelungseinheit (17) am Hebegeschirr (16) blockieren, solange die aufstellseitige Netzstromversorgung noch mit dem Kühlaggregat (3, 4) verbunden ist.

10. Vorrichtung nach Anspruch 9, **dadurch gekennzeichnet, dass** die Mittel (13, 20, 21) eine stationäre Zentrale (21) mit einem Überwachungssystem (13) umfassen, das über eine Kommunikationsverbindung (12) mit der Überwachungseinheit (5, 6) verbunden ist, und ein Kontrollsystem (20) für den Kran umfassen, welches das Hebegeschirr (16) des Krans kontrolliert und über eine Kommunikationsverbindung (19) mit der Zentrale (21) verbunden ist.

11. Vorrichtung nach einem der Ansprüche 9 oder 10, **dadurch gekennzeichnet, dass** die containerseitige Überwachungseinheit (5, 6) als RFID-Tag ausgebildet ist.

12. Vorrichtung nach einem der Ansprüche 9 bis 11, **dadurch gekennzeichnet, dass** das Kontrollsystem (20) für den Kran derart ausgebildet ist, um mindestens die aktuelle Kranposition, die aktuelle Position des Hebegeschirrs (16) und den aktuellen Status der Verriegelungseinheit (17) am Hebegeschirr (16) an das hafenseitige Kontrollsystem (21) zu melden.

## Claims

1. Method of monitoring the mains power connection of the refrigerating units (3, 4) of refrigerated containers (1, 2) which are standing on docks or on a ship in container standing areas of terminals or the like and are moved by a lifting device, in particular a container crane (14), **characterised in that** when the refrigerated container (1, 2) is to be moved, at least the spreader (16) of the lifting device or a locking unit (17) on the spreader (16) is immobilised as long as the mains power supply of the standing area is still connected to the refrigerating unit (3, 4).

2. Method according to claim 1, **characterised in that** in a first method step the status of the mains connection (7-9) is reported to the docks central unit (21) and the central unit (21) is in communication with the control system (20) for the crane by means of a communications link (19), and **in that** in a second method step the status report on the mains connection is processed in the control system (20) for the crane so that the spreader (16) or the locking unit (17) on the spreader (16) is immobilised.

3. Method according to claim 1 or 2, **characterised in that** the presence of the mains voltage applied to the refrigerating unit (3, 4) is monitored.

4. Method according to one of claims 1 to 3, **characterised in that** a contact between the refrigerating unit (3, 4) and the mains power supply of the standing area is monitored.

5. Method according to one of claims 1 to 4, **characterised in that** parameters affecting the mains voltage supply from the control system of the refrigerating unit (3, 4) are monitored.

6. Method according to one of claims 1 to 5, **characterised in that** electrical status information in the region of the connection (7-9) between the power supply of the standing area and the refrigerating unit (3, 4) is detected and monitored.

7. Method according to one of claims 1 to 6, **characterised in that** a mechanical connection between the monitoring unit (5, 6) on the container and the refrigerating unit (3, 4) on the container is monitored.

8. Method according to one of claims 1 to 7, **characterised in that** the docks control system (21) sends an operating instruction to the crane and during the operation of the crane and/or at the latest during the lowering of the spreader (16) establishes whether the refrigerated container is disconnected from the docks power supply, and **in that** then the spreader (16) is released or its locking unit (17) is unlocked.

9. Device for monitoring the mains power connection of the refrigerating units (3, 4) of refrigerated containers (1, 2) which are standing on docks or on a ship in container standing areas of terminals or the like and are moved by a lifting device, in particular a container crane (14), wherein at least one monitoring unit (5, 6) (sensor) which detects and monitors by way of data detection at least the status of the mains connection between the refrigerating unit (3, 4) on the container and the power supply (9) of the standing area, is arranged on the refrigerating unit (3, 4) on the container, **characterised by** means (13, 20, 21) which are connected to the monitoring unit (5, 6) and depending on the status of the monitoring unit (5, 6) when the refrigerated container (1, 2) is to be moved, immobilise the spreader (16) of the lifting device or a locking unit (17) on the spreader (16) as long as the mains power supply of the standing area is still connected to the refrigerating unit (3, 4).

10. Device according to claim 9, **characterised in that** the means (13, 20, 21) comprise a stationary central unit (21) with a monitoring system (13) which is connected with the monitoring unit (5, 6) by means of a communications link (12), and comprise a control system (20) for the crane which controls the spreader (16) of the crane and is connected with the central unit (21) by means of a communications link (19).

11. Device according to one of claims 9 or 10, **characterised in that** the monitoring unit (5, 6) on the container is embodied in the form of an RFID tag.

12. Device according to one of claims 9 to 11, **characterised in that** the control system (20) for the crane is configured in such a way as to at least report the current position of the crane, the current position of the spreader (16) and the current status of the locking unit (17) on the spreader (16) to the docks control system (21).

## Revendications

1. Procédé pour surveiller le branchement au secteur des groupes frigorifiques (3, 4) de conteneurs frigorifiques (1, 2) qui sont posés, côté port ou côté bateau, sur des surfaces d'entreposage de terminaux ou autres et qui sont déplacés par un engin de levage, en particulier une grue pour conteneurs (14), **caractérisé en ce que** lors du déplacement intentionnel du conteneur frigorifique (1, 2), au moins le cadre de levage (16) de l'engin de levage ou une unité de verrouillage (17) sur le cadre de levage (16) est bloqué tant que l'alimentation par secteur côté entreposage est encore reliée au groupe frigorifique (3, 4).

2. Procédé selon la revendication 1, **caractérisé en ce que** lors d'une première étape de procédé, l'état du branchement au secteur (7-9) est notifié au central côté port (21), et le central (21) est relié par l'intermédiaire d'une liaison de communication (19) au système de contrôle (20) pour la grue, et **en ce que** lors d'une deuxième étape de procédé, la notification d'état du branchement au secteur est traitée dans le système de contrôle (20) pour le grue de telle sorte que le cadre de levage (16) ou l'unité de verrouillage (17) sur le cadre de levage (16) soit bloqué.

3. Procédé selon la revendication 1 ou 2, **caractérisé en ce que** la présence de la tension de secteur appliquée au groupe frigorifique (3, 4) est surveillée.

4. Procédé selon l'une des revendications 1 à 3, **caractérisé en ce qu'**un contact entre le groupe frigorifique (3, 4) et l'alimentation par secteur côté entreposage est surveillé.

5. Procédé selon l'une des revendications 1 à 4, **caractérisé en ce que** des paramètres concernant l'alimentation en tension de secteur sont surveillés à partir du système de contrôle du groupe frigorifique (3, 4).

6. Procédé selon l'une des revendications 1 à 5, **caractérisé en ce que** des informations d'état électrique sont relevées dans la zone de branchement (7-9) entre l'alimentation électrique côté entreposage et le groupe frigorifique (3-4) et sont surveillées.

7. Procédé selon l'une des revendications 1 à 6, **caractérisé en ce qu'**une liaison mécanique entre l'unité de surveillance (5, 6) sur le conteneur et le groupe frigorifique (3, 4) sur le conteneur est surveillée.

8. Procédé selon l'une des revendications 1 à 7, **caractérisé en ce que** le système de contrôle côté port (21) envoie un ordre à la grue et voit, pendant le déplacement de la grue et/ou au plus tard lors de l'abaissement du cadre de levage (16), si le conteneur frigorifique est séparé de l'alimentation électrique côté port, et **en ce que** le cadre de levage (16) est alors libéré ou son élément de verrouillage (17) est débloqué.

9. Dispositif pour surveiller le branchement au secteur des groupes frigorifiques (3, 4) de conteneurs frigorifiques (1, 2) qui sont posés, côté port ou côté bateau, sur des surfaces d'entreposage de terminaux ou autres et qui sont déplacés par un engin de levage, en particulier une grue pour conteneurs (14), étant précisé qu'il est prévu sur le groupe frigorifique côté conteneur (3, 4) au moins une unité de surveillance (5, 6) (capteur) qui, comme relevé de données, relève et surveille au moins l'état du branchement au secteur entre le groupe frigorifique côté conteneur (3, 4) et le secteur côté entreposage (9), **caractérisé par** des moyens (13, 20, 21) qui sont reliés à l'unité de surveillance (5, 6) et qui, en fonction de l'état de ladite unité de surveillance (5, 6), lors d'un déplacement intentionnel du conteneur frigorifique (1, 2), bloquent le cadre de levage (16) de l'engin de levage ou une unité de verrouillage (17) sur le cadre de levage (16) tant que l'alimentation par secteur côté entreposage est encore reliée au groupe frigorifique (3, 4).

10. Dispositif selon la revendication 9, **caractérisé en ce que** les moyens (13, 20, 21) comprennent un central stationnaire (21) avec un système de surveillance (13) qui est relié par l'intermédiaire d'une liaison de communication (12) à l'unité de surveillance (5, 6), et un système de contrôle (20) pour la grue, qui contrôle le cadre de levage (16) de la grue et qui est relié par l'intermédiaire d'une liaison de communication (19) au central (21).

11. Dispositif selon l'une des revendications 9 à 10, **caractérisé en ce que** l'unité de surveillance côté conteneur (5, 6) est conçue comme une étiquette RFID.

12. Dispositif selon l'une des revendications 9 à 11, **caractérisé en ce que** le système de contrôle (20) pour la grue est conçu pour notifier au système de contrôle côté port (21) au moins la position de grue actuelle, la position actuelle du cadre de levage (16) et l'état actuel de l'unité de verrouillage (17) sur le cadre de levage (16).
